# EUROPÄISCHE PATENTSCHRIFT

(11) **EP 2 428 098 B1**
(45) Veröffentlichungstag und Bekanntmachung des Hinweises auf die Patenterteilung: **11.04.2018**
(21) Anmeldenummer: 10719578.6
(22) Anmeldetag: 28.04.2010
(51) Int. Cl.: H05B 33/08

(54) **VORRICHTUNG ZUM BETREIBEN VON LEDs**
DEVICE FOR OPERATING LEDS
DISPOSITIF POUR FAIRE FONCTIONNER DES DEL

(30) Priorität: 29.04.2009 AT 27709 U
(43) Veröffentlichungstag der Anmeldung: 14.03.2012
(73) Patentinhaber: Tridonic GmbH & Co KG, 6851 Dornbirn (AT)
(72) Erfinder: KNOEDGEN, Horst, 80997 München (DE)
(74) Vertreter: Rupp, Christian
(86) Internationale Anmeldenummer: PCT/AT2010/000130
(87) Internationale Veröffentlichungsnummer: WO 2010/124309

(56) Entgegenhaltungen:
- US-A1- 2002 047 624
- US-A1- 2005 230 600
- US-A1- 2006 028 156

## Beschreibung

Die Erfindung betrifft eine Vorrichtung zum Betreiben von LEDs und ein Verfahren zum Betreiben von LEDs.

### Technisches Gebiet

Derartige Vorrichtungen werden in Beleuchtungssystemen verwendet, um eine farbige oder flächige Beleuchtung von Räumen, Wegen oder auch Fluchtwegen zu erreichen. Üblicherweise werden dabei die Leuchtmittel von Betriebsgeräten angesteuert und bei Bedarf aktiviert. Für eine derartige Beleuchtung werden organische oder anorganische Leuchtdioden (LED) als Lichtquelle genutzt.

### Stand der Technik

Zur Beleuchtung werden anstelle von Gasentladungslampen und Glühlampen immer häufiger auch Leuchtdioden als Lichtquelle eingesetzt. Die Effizienz und Lichtausbeute von Leuchtdioden wird immer stärker erhöht, so dass sie bei verschiedenen Anwendungen der Allgemeinbeleuchtung bereits zum Einsatz kommen.

Heutige LED Beleuchtungssystem haben oft jedoch den Nachteil, dass aufgrund von Alterung oder durch Austausch einzelner LEDs oder LED Module sich die Farbabgabe oder die Helligkeit verändern kann. Zudem hat die Sekundäroptik einen Einfluss auf das Thermomanagement, da die Wärmeabstrahlung behindert wird. Zudem kann es aufgrund von Alterung und Wärmeeinwirkung zu einer Veränderung des Phosphors der LED kommen. Es ist daher wichtig, dass man bestimmte Betriebsparameter des LED-Moduls wie beispielsweise die Temperatur oder auch die Alterung auf einfache Weise überwachen kann.

Es gibt bereits Systeme mit speziellen Farb-oder Temperatursensoren, diese sind jedoch teuer und können nicht für die eigentliche Aufgabe, die Lichterzeugung genutzt werden.

US 2005/230600 A1 betrifft ein optisches System und eine Anordnung von lichtemittierenden Halbleitervorrichtungen. Die Anordnung der US 2005/230600 A1 umfasst zumindest einen Detektor zum selektiven Überwachen mehrerer Eigenschaften der lichtemittierenden Halbleitervorrichtungen und ist konfiguriert, ein Signal entsprechend einer ausgewählten Kennlinie zu erzeugen. Eine Steuerung ist konfiguriert, die lichtemittierenden Halbleitervorrichtungen in Erwiderung auf das Signal von dem mindestens einen Detektor zu steuern. Mindestens eine der mehreren Eigenschaften kann auf den Bereich der Anordnung ausgerichtet sein, und der zumindest eine Detektor kann in diesem Bereich innerhalb der Anordnung angeordnet sein, um die Eigenschaften selektiv zu überwachen, die auf diesen Bereich des Arrays bezogen sind.

US 2002/047624 A1 betrifft eine Beleuchtungsanordnung, die eine Vielzahl von Lichtquellen verwendet und eine gewünschte Farbe der Vielzahl von Lichtquellen erzeugt. Die Beleuchtungsanordnung umfasst einen Prozessor, einen Speicher, eine Vielzahl von Lichtquellen und einem Detektor. Der Speicher ist mit dem Prozessor gekoppelt und speichert Daten und Informationen. Jede Lichtquelle der Vielzahl von Lichtquellen ist mit dem Prozessor gekoppelt und erzeugt eine andere Farbe. Der Prozessor ist in der Lage, unabhängig die Intensität jeder Lichtquelle zu steuern, um eine gewünschte resultierende Farbe zu erzeugen. Der Detektor ist ebenfalls mit dem Prozessor gekoppelt. Der Detektor stellt dem Prozessor Informationen bereit, welche der Prozessor verwendet, um zu bestimmen, wie die Intensität jeder der Lichtquellen einzustellen ist, um die gewünschte resultierende Farbe zu liefern.

US 2006/028156 A1 betrifft ein System und ein Verfahren zum Erzeugen von Licht unter Verwendung von lichtemittierenden Elementen und zum Detektieren der Intensität und der spektralen Energieverteilung unter Verwendung derselben lichtemittierenden Lichterfassungselemente als spektral empfindlichen Photodetektoren. Die lichtemittierenden Elemente funktionieren in zwei Modi, d.h. in einen An-Modus und in einen Aus-Modus, wobei im eingeschalteten Zustand die lichtemittierenden Elemente aktiviert werden und Licht einer bestimmten Frequenz oder Frequenzbereich emittieren. Wenn im Aus-Modus werden die Licht emittierenden Elemente deaktiviert, wobei sie kein Licht emittieren, sondern dazu dienen, auf sie auftreffende Photonen zu erfassen und damit ein elektrisches Signal zu erzeugen, das die Intensität und die spektrale Energieverteilung der einfallenden Photonen wiedergibt. Das detektierte Signal kann verwendet werden, ein photonisches Feedback einem Beleuchtungssystem bereitzustellen, und kann dadurch verwendet werden, die Helligkeit und Farbbalance des Beleuchtungssystems zu steuern. Zusätzlich können die lichtemittierenden Elemente so angeordnet werden, dass keine spektral selektiven Filter oder Optiken erforderlich sind, um das Licht auf den lichtemittierenden Elementen zu blockieren oder zu fokusieren.

### Darstellung der Erfindung

Es ist die Aufgabe der Erfindung, ein Leuchtmittel und ein Verfahren bereitzustellen, welches das gleichmäßige und farbechte Ausleuchten einer Fläche durch ein Leuchtmittel mit Leuchtdioden ohne die oben genannten Nachteile bzw. unter einer deutlichen Reduzierung dieser Nachteile ermöglicht.

Diese Aufgabe wird für eine gattungsgemäße Vorrichtung erfindungsgemäß durch die unabhängigen Patentansprüche gelöst. Besonders vorteilhafte Ausführungen der Erfindung sind in den Unteransprüchen beschrieben.

Die erfindungsgemäße Lösung für eine Vorrichtung zum Betreiben von LEDs (organische oder anorganische Leuchtdioden) beruht auf dem Gedanken, dass sie ein Treiber-Modul aufweist, und ein von dem Treiber-Modul angesteuertes LED-Modul mit wenigstens zwei LEDs. Das Treiber-Modul enthält einen Schaltregler, wobei zumindest in einem Betriebsmodus eine erste LED so angesteuert wird, dass sie leuchtet, und die zweite LED in einem Reversbetrieb als Photodiode genutzt wird und zumindest einen Teil des Lichtes der ersten LED empfängt, und eine Messung an der zweiten LED erfolgt, wobei die Messung an der zweiten LED zur Ermittlung eines Betriebsparameters des LED-Moduls dient und diese Messung an der zweiten LED erfolgt, während die zweite LED überbrückt ist.

Die Erfindung ermöglicht auch ein Verfahren zum Betreiben von LEDs, wobei zumindest in einem Betriebsmodus eine erste LED so angesteuert wird, dass sie leuchtet, eine zweite LED in einem Reversbetrieb als Photodiode genutzt wird und zumindest einen Teil des Lichtes der ersten LED empfängt, und die Messung an der zweiten LED zur Ermittlung eines Betriebsparameters des LED-Moduls dient.

Auf diese Weise ist es möglich, eine sehr gleichbleibende und gleichmäßige Ausleuchtung einer Fläche durch ein Leuchtmittel mit Leuchtdioden zu erreichen.

### Beschreibung der bevorzugten Ausführungsbeispiele

Nachfolgend soll die Erfindung anhand der beigefügten Zeichnung näher erläutert werden. Es zeigen:
Fig. 1 zeigt eine Vorrichtung zum Betreiben von LED
Fig. 2 zeigt eine Ausgestaltung einer erfindungsgemäßen Vorrichtung
Fig. 3 zeigt eine Ausgestaltung eines Beispiels zum Vergleich
Fig. 4 zeigt eine Möglichkeit zur Kalibrierung einer Vorrichtung

Fig. 1 zeigt eine Vorrichtung zum Betreiben von LED in einer abstrahierten Darstellung. Diese Vorrichtung weist ein Treiber-Modul 1 auf, und ein von dem Treiber-Modul 1 angesteuertes LED-Modul 5 mit wenigstens zwei LED (LED1, LED2). Die LED (LED1, LED2) des LED-Moduls 5 können über die verschiedenen Ansteuerkanäle (über die Verdrahtung 4) selektiv angesteuert werden.

Diese Vorrichtung weist vorzugsweise einen Speicher zur Hinterlegung von Informationen über das LED-Modul 5 auf, wobei der Speicher entweder im Treiber-Modul 1 oder im LED-Modul 5 enthalten sein kann und optional die Informationen im Speicher abgeändert werden können.

Der Speicher ist vorzugsweise so ausgelegt, dass er nichtflüchtig ist, d.h. dass er auch bei einem Ausschalten oder Ausfall der Versorgungsspannung erhalten bleibt. Beispielsweise kann ein Flash-Speicher genutzt werden. Der Speicher kann in einem Treiber-Modul 1 enthalten sein.

Das Treiber-Modul 1 verfügt über Anschlüsse 2 und 3, an die über die Verdrahtung 4 zwei oder mehrere LED (LED1, LED2) auf einem (vorzugsweise gemeinsamen) LED-Modul 5 angeschlossen sind. Das LED-Modul 5 kann beispielsweise eine Platine oder ein Grundträger sein, auf dem zwei oder mehrere LED (LED1, LED2) angeordnet sind. Die LED können beispielsweise als bedrahtete LED, als SMD-LED oder als COB-LED (Chipon-board-LED) ausgeführt sein. Das LED-Modul 5 kann auch Mittel zur Wärmeabfuhr oder Kühlung aufweisen. Es können innerhalb eines LED-Moduls 5 die LED auch über einzeln ansteuerbare Kanäle (über die Verdrahtung 4) selektiv angesteuert werden. Somit können die einzeln ansteuerbaren LED auf einem LED-Modul 5 selektiv angesteuert (beispielsweise eingeschaltet, abgeschaltet und in ihrer Helligkeit geändert) werden.

Ein LED-Modul 5 kann dabei unterschiedliche LED (LED1, LED2) aufweisen, wobei diese vorzugsweise unabhängig voneinander (selektiv) über einzelne Kanäle angesteuert werden können. Diese unterschiedlichen LED können sich beispielsweise in ihrer Wellenlänge, Farbort und / oder Intensität unterscheiden.

Zumindest in einem Betriebsmodus des LED-Moduls 5 durch das Treiber-Modul 1 wird eine erste LED so angesteuert, dass sie leuchtet. Die zweite LED LED2 wird in einem Reversbetrieb als Photodiode genutzt und kann zumindest einen Teil des Lichtes der ersten LED LED1 empfangen. Es erfolgt dabei eine Messung an der zweiten LED LED2, wobei die Messung an der zweiten LED zur Ermittlung eines Betriebsparameters des LED-Moduls (d. h. beispielsweise der ersten LED LED1 oder der zweiten LED LED2 dient. Diese Messung an der zweiten LED LED2 erfolgt, während die zweite LED LED2 überbrückt ist.

Die Messung an der zweiten LED LED2 kann zur Ermittlung der Temperatur des LED-Moduls oder der Temperatur der ersten LED1 oder der zweiten LED LED2 dienen. Die Messung an der zweiten LED LED2 kann auch zur Überwachung der Alterung des LED-Moduls oder der ersten LED1 oder der zweiten LED LED2 dienen.

Die Messung kann anhand des Leckstromes der zweiten LED LED2 erfolgen. Die Messung kann anhand einer Messung des differentiellen Widerstandes der zweiten LED LED2 erfolgen.

Die zweite LED LED2 kann in einem von dem Reversbetrieb abweichenden Betriebszustand als LED angesteuert werden, um zu leuchten und zur Lichterzeugung beizutragen. Dies erfolgt vorzugsweise immer dann, wenn keine Messung (an der zweiten LED LED2) zur Ermittlung eines Betriebsparameters des LED-Moduls durchgeführt wird, aber das LED-Modul betrieben wird (oder zumindest die weiteren LEDs gleicher Farbe wie die zweite LED LED2 angesteuert werden).

Die beiden LED können optisch gekoppelt sein. Die optische Kopplung OK kann über einen Lichtleiter erfolgen, der vorzugsweise die erste LED LED1 mit der zweiten LED LED2 verbindet. Beispielsweise kann ein Teil des Lichtes der ersten LED in den Lichtleiter auskoppelt werden.

Die optische Kopplung kann über eine Teilreflexion oder Totalreflexion innerhalb des LED-Moduls oder innerhalb der das LED-Modul umgebenden Leuchte erfolgen. Die zweite LED LED2 kann so platziert sein, dass sie einen Teil des von den LED-Modulen abgestrahlten Lichtes empfangen kann.

Die zweite LED LED2 kann so platziert sein, dass sie gegen Umgebungslicht abgeschottet ist und nur von den LED Modulen abgestrahltes Licht empfangen kann (Totalreflexion). Diese Abschottung kann durch eine Abdeckung erfolgen, die speziell für die Messung mit der zweiten LED LED2 zur Ermittlung eines Betriebsparameters des LED-Moduls angebracht wird. Auf dieser Abdeckung kann sich die zweite LED LED2 befinden. Die zweite LED LED2 kann aber auch auf dem Reflektor der ersten LED LED1 platziert werden.

Die zweite LED kann LED2 so platziert sein, dass sie direkt oder indirekt das Licht der ersten LED LED1 des LED-Modules empfängt. Es kann die das LED-Modul umgebende Leuchte aber auch so konstruiert sein, dass ein Teil des Lichtes der ersten LED LED1 reflektiert wird und von der zweiten LED LED2 empfangen werden kann (Teilreflexion).

Die Messung an der zweiten LED LED2 zur Ermittlung eines Betriebsparameters kann in regelmäßigen Abständen wiederholt oder auch durch einen Steuerbefehl initiiert werden.

Die Messung an der zweiten LED LED2 zur Ermittlung eines Betriebsparameters kann während des Betriebs für eine so kurze Zeitspanne erfolgen, dass das menschliche Auge diese Messung nicht wahrnehmen kann. Typischerweise arbeiten Treiber-Module für LED bei Frequenzen über 200 Hz (im Bereich bis zu mehreren Hundert kHz), so dass eine ausreichend kurze Messung möglich ist.

Die Messung an der zweiten LED LED2 zur Ermittlung eines Betriebsparameters kann aber auch während einer Ausschaltphase des LED-Moduls erfolgen, insbesondere kann die Messung an der zweite LED LED2 erfolgen, während sie ausgeschaltet, vorzugsweise überbrückt, ist.

Die zweite LED LED2 kann mit weiteren LED des LED-Moduls optisch gekoppelt sein.

Die Messung an der zweiten LED LED2 zur Ermittlung eines Betriebsparameters für die erste LED LED1 und die weiteren LED kann durch sequentielle Aktivierung der einzelnen LED oder aber auch gleichzeitig für das gesamte LED-Modul oder Teilbereiche (Gruppen von LED) erfolgen.

Die Vorrichtung kann wie bereits erwähnt einen Speicher zum Speichern des Betriebsparameters aufweisen. Der Speicher kann über eine digitale Schnittstelle ausgelesen werden.

Der Speicher kann sich auf dem Treiber-Modul befinden und bei Austausch des LED-Moduls durch den Benutzer ausgelesen werden.

Beispielsweise kann der Speicher aus dem Treiber-Modul über eine (vorzugsweise digitale) Schnittstelle 7 ausgelesen werden. Der Speicher kann sich auf dem LED-Modul 5 befinden und bei Austausch des LED-Moduls 5 durch den Benutzer ausgelesen werden. Wenn sich der Speicher auf dem LED-Modul 5 befindet, kann der Speicher vor einem Austausch des LED-Moduls 5 durch das Treiber-Modul 1 aufgrund einer Signalisierung durch den Benutzer ausgelesen werden.

Der Speicher kann aber auch in einem Kalibriergerät oder auf dem Treiber-Modul 1 angeordnet sein.

In dem Speicher können Informationen über den Typ der LED, die Wellenlänge, den Farbort und / oder die Intensität der LED hinterlegt werden. Weiterhin können andere Betriebsparameter wie der erforderliche Soll-Betriebsstrom durch die LED oder der maximale zulässige Strom durch die LED oder auch die maximal zulässige Spannung durch die LED als Informationen in dem Speicher hinterlegt werden.

Die Signalisierung zum Auslesen des Speichers auf dem LED-Modul 5 kann durch den Benutzer durch eine Schaltfolge an der Versorgungsspannung, einen digitalen Steuerbefehl oder durch eine andere Signalisierung erfolgen.

Nach dem Austausch des LED-ModuJs 5 können die ausgelesenen Informationen in dem Speicher des neuen LED-Moduls 5 abgelegt werden. Das Treiber-Modul 1 kann die im Speicher abgelegte Information über eine (vorzugsweise digitale) Schnittstelle 7 an andere Treiber-Module weiterleiten.

Die Erfindung ermöglicht auch ein Verfahren zum Betreiben von LEDs, wobei zumindest in einem Betriebsmodus eine erste LED so angesteuert wird, dass sie leuchtet, eine zweite LED in einem Reversbetrieb als Photodiode genutzt wird und zumindest einen Teil des Lichtes der ersten LED empfängt, und die Messung an der zweiten LED zur Ermittlung eines Betriebsparameters des LED-Moduls dient.

Somit wird eine Leuchte ermöglicht, aufweisend eine erfindungsgemäße Vorrichtung zum Betreiben von LEDs.

Es kann gemäß der Erfindung eine Leuchte mit LED aufgebaut werden.

Das Treiber-Modul 1 kann einen Schaltregler, beispielsweise einen AC-DC-Wandler oder DC-DC-Wandler, enthalten. Das Treiber-Modul 1 kann an eine Versorgungsspannung 8 angeschlossen werden (beispielsweise eine AC Netzspannung oder auch eine Gleichspannung). Das Treiber-Modul 1 kann einen PFC (aktive oder passive Leistungsfaktorkorrekturschaltung) enthalten.

Der PFC kann beispielsweise durch einen Boost-Konverter, Buck-Boost-Konverter, einen Flyback-Konverter oder auch durch eine Valley Fill Schaltung gebildet werden. Das Treiber-Modul 1 kann eine Potentialtrennung aufweisen. Diese Potentialtrennung kann beispielsweise über einen Transformator erfolgen.

Das Treiber-Modul 1 kann beispielsweise einen Tiefsetzsteller (Buck-Konverter) einen Flyback-Konverter (isolierten Sperrwandler), einen Forward-Konverter (Durchflußwandler) oder eine Halbbrücken-Konverter mit Transformator enthalten.

Wenn das Treiber-Modul 1 einen PFC aufweist, kann es als sogenannte einstufige Topologie, beispielsweise durch einen Flyback-Konverter, der im sogenannten Borderline Mode arbeitet, oder auch durch eine sogenannte zweistufige Topologie, beispielsweise durch einen Boost-Konverter mit einem nachfolgendem Halbbrücken-Konverter mit Transformator, ausgeführt sein. Das Treiber-Modul 1 kann Mittel zur Regelung des Stromes durch einzelne oder mehrere LED des LED-Moduls 5, der Spannung über den LED des LED-Moduls 5 oder auch Leistung, welche den LED des LED-Moduls 5 zugeführt wird, aufweisen.

Die Erfassung des Stromes durch einzelne oder mehrere LED des LED-Moduls 5 und / oder der Spannung über den LED des LED-Moduls 5 kann mittels Widerständen oder auch mittels anderer Sensormittel wie beispielsweise anhand eines Strom- oder Spannungsüberwachungstransformators erfolgen. Das Treiber-Modul 1 kann auch eine Stromquellencharakteristik aufweisen und derart betrieben werden, dass ein vorgegebener Strom bei einer bestimmten Ansteuerfrequenz und / oder Ansteuereinschaltverhältnis eingeprägt wird.

Der Betrieb der LEDs kann derart erfolgen, daß das LED-Modul 5 mit wenigstens zwei LEDs (LED1, LED2) von einem Treiber-Modul angesteuert wird, und ein Speicher zur Hinterlegung von Informationen über das LED-Modul 5 vorhanden ist, wobei Informationen im Speicher abgelegt oder abgeändert werden können. Die Informationen im Speicher können aufgrund einer Kalibrierungsmessung abgeändert werden.

Es kann eine Kalibrierungsmessung unter Zuhilfenahme eines Temperatursensors erfolgen. Beispielsweise kann bei der Kalibrierung sowohl eine Messung mit der als Photodiode verwendeten zweiten LED LED2 als auch mit dem Temperatursensor durchgeführt, wenn die erste LED LED1 betrieben wird. Anhand der Messung mit dem Temperatursensor kann das Messergebnis von der Messung mit der zweiten LED LED2 abgeglichen werden. Beispielsweise können Referenzwerte (vorzugsweise in einer Tabelle) in dem Speicher abgelegt werden.

Die Informationen im Speicher können um einen Korrekturfaktor abgeändert werden. Die Informationen im Speicher können um einen Korrekturfaktor abgeändert werden, der aufgrund einer Kalibrierungsmessung bestimmt wurde. Beispielsweise kann der Korrekturfaktor abhängig von der der mittels der Erfindung gemessenen Temperatur gewählt werden.

Der Korrekturfaktor kann aber auch aufgrund einer Kalibrierungsmessung abgeändert werden. Der Korrekturfaktor kann auch von einem Benutzer geändert werden, beispielsweise über eine Vorgabe über eine Schnittstelle 7. Die Schnittstelle 7 kann sowohl eine drahtgebundene als auch eine drahtlose Übertragung nutzen.

Die Änderung des Korrekturfaktors, beispielsweise durch einen Benutzer, kann wie bereits erwähnt auch aufgrund einer Kalibrierungsmessung erfolgen.

Diese Kalibrierungsmessung kann durch eine Messung mit einem Sensor 6 (wie später anhand der Fig. 4 beschrieben) oder auch nur über das visuelle Empfinden des Benutzers erfolgen. Der Korrekturfaktor kann von der Alterung bzw. der Betriebsdauer des LED-Moduls 5 abhängig sein.

Im Folgenden soll die Erfindung an einem Beispiel anhand der Fig. 2 genauer erklärt werden.

In Fig. 2 ist als Beispiel für einen Schaltregler als Treiber-Modul 1 ein Tiefsetzsteller angeführt.

Der Tiefsetzsteller als Treiber-Modul 1 ist für den Betrieb zumindest zweier LED (LED1, LED2) ausgelegt und weist einen Schalter S1 auf. Als Schalter S1 wird vorzugsweise ein Feldeffekttransistor verwendet. Der Schalter S1 wird hochfrequent getaktet, typischerweise in einem Frequenzbereich von über 10 kHz. Die Treiber-Modul 1 wird mit einer Gleichspannung bzw. einer gleichgerichteten Wechselspannung U0 versorgt.

Im eingeschalteten Zustand des Schalters S1 (während der Zeitdauer t_on) wird in der Spule L1 Energie aufgebaut (d.h. die Spule wird aufmagnetisiert), die sich im ausgeschalteten Zustand des Schalters S1 (Zeitdauer t_off) über die LED-Strecke (welche die erste LED LED1 und zweite LED LED2 enthält) entlädt (d.h. die Spule wird entmagnetisiert). Es ist anzumerken, dass eingeschalteten Zustand des Schalters S1 der Strom durch den Schalter S1 und die Spule L1 auch über die LED-Strecke (welche die erste LED LED1 und zweite LED LED2 enthält) fließt.

Der Strom durch die beiden LED (LED1, LED2) kann durch geeignete Wahl des Einschaltzeitpunkts und des Ausschaltzeitpunkts des Schalters S1 erfolgen.

So können diese Zeitpunkte beispielsweise so gewählt werden, dass der Schalter S1 eingeschaltet wird, wenn der Strom einen bestimmten minimalen Referenzwert für den Strom durch die erste LED LED1 unterschreitet und der Schalter wird ausgeschaltet, wenn der Strom durch die erste LED LED1 einen maximalen Referenzwert überschreitet.

In diesem Fall ergibt sich eine hysteretische Regelung, bei der die Frequenz und das Tastverhältnis des Schalters S1 angepasst werden. Alternativ ist aber auch eine Regelung nur über eine Anpassung der Frequenz oder des Tastverhältnisses des Schalters S1 möglich. Zur Glättung und Stabilisierung des Stromes durch die LED kann zumindest ein Filterkondensator C1 vorgesehen sein, der parallel zu einer oder mehreren LED geschaltet ist.

Während des normalen Betriebes aller LED der LED-Strecke mit der ersten LED LED1 und zweiten LED LED2 (ohne erfindungsgemäße Messung mittels der zweiten LED LED2) sind die parallel zu den LED angeordneten Schalter S2 und S4 geöffnet. In Serie mit der ersten LED LED1 und zweiten LED LED2 ist jeweils ein Entkoppelglied (bspw. eine Diode DB oder ein Schalter) angeordnet. Als Entkoppelglied kann aber auch eine weitere LED dienen. Vorzugsweise ist das Entkoppelglied an der Anodenseite der jeweils zu entkoppelnden LED (LED1 bzw. LED2) angeordnet. Weiterhin ist zumindest bei der zweiten LED LED2 eine Erfassungsschaltung vorgesehen.

Um nun eine Überwachung von LED mittels einer Messung des sog. Leckstromes einer LED (als Photodiode genutzt) zu ermöglichen, wird die zur Überwachung genutzte LED zweite LED LED2 selektiv überbrückt. Optional wird für diesen Zeitraum der Überbrückung (also die Überbrückungsphase) durch ein Entkoppelglied von dem speisenden Schaltregler getrennt. Zusätzlich ist eine Erfassungsschaltung vorhanden, mit Hilfe derer der durch die überwachte LED eingekoppelte Strom ermittelt werden kann.

Beispielsweise kann ein Schaltregler eine Serienschaltung von LED speisen, wobei einzelne LED kurzzeitig durch einen steuerbaren Schalter S4 überbrückt werden (diese überbrückte zweite LED LED2 bildet die überwachte LED). Optional wird während dieser Überbrückungsphase die einzelne überwachte LED LED2 durch ein Entkoppelglied (bspw. eine Diode DB oder ein Schalter) von der Serienschaltung getrennt. Als Entkoppelglied kann aber auch eine weitere LED dienen.

Über die Erfassungsschaltung wird der Strom durch die überwachte LED LED2 erfasst. Die zweite LED LED2 wird daher als überwachte LED bezeichnet, da bei ihr eine Überwachung mittels der Erfassungsschaltung für die Messung (zur Ermittlung eines Betriebsparameters des LED-Moduls 5) erfolgt.

Die steuerbaren Schalter S1 sowie S2 und S4 können durch eine gemeinsame Steuerschaltung angesteuert werden, die vorzugsweise auch die Messung an der zweiten LED LED2 zur Ermittlung eines Betriebsparameters des LED-Moduls 5 auswerten kann. Die gemeinsame Steuerschaltung kann als integrierte Schaltung wie beispielsweise ein ASIC oder Microcontroller ausgebildet sein.

Die Erfassungsschaltung kann für diese Überbrückungsphase zugeschaltet werden, sie kann aber auch dauerhaft mit der zu überwachenden LED verbunden sein und nur für die Überbrückungsphase zur Erfassung des Stromes durch die überwachte LED LED2 ausgewertet werden.

Es können aber auch zwei Schaltreglerstufen einzelne Gruppen von LED (vorzugsweise zwei serielle Ketten von LED) ansteuern. In dem Beispiel zum Vergleich gemäß Fig. 3 ist jeweils symbolisch nur eine LED dargestellt.

Die beiden Schaltregler K1 und K2 bilden gemeinsam das Treiber-Modul 1 und entsprechen in ihrem grundsätzlichen Aufbau und auch in ihrer Funktion dem in Fig. 2 dargestellten Schaltregler.

Zumindest ein Schaltregler (der Schaltregler K2) weist am Ausgang, der die LED speist, einen parallel zum Ausgang des Schaltregler K2 geschalteten steuerbaren Schalter S4 auf.

Zwischen dem Ausgang des Schaltregler K2 mit hohem Potential P2 und der angesteuerten LED LED2 ist optional eine Diode DB2 als Entkoppelglied geschaltet. Als Entkoppelglied kann aber auch eine weitere LED oder eine Schalter dienen. Zusätzlich ist eine Erfassungsschaltung vorhanden, die mit der LED LED2 verbunden ist. Mit Hilfe der Erfassungsschaltung kann der durch die überwachte LED eingekoppelte Strom ermittelt werden.

Der weitere Schaltregler (Schaltregler K1) wird auch durch einen Tiefsetzsteller zur Speisung einer LED LED1 gebildet, dieser kann optional ebenfalls einen parallel zum Ausgang des Schaltregler K1 geschalteten steuerbaren Schalter S2 und eine Diode DB1 als Entkoppelglied aufweisen, wobei die Diode DB1 zwischen dem Ausgang des Schaltreglers K1 mit hohem Potential P1 und der angesteuerten LED LED1 geschaltet ist. Vorzugsweise besteht eine optische Kopplung OK zwischen der ersten LED LED1 und der zweiten LED LED2, insbesondere durch einen Lichtleiter, der einen Teil des von der ersten LED LED1 abgestrahlten Lichts direkt zu der zweiten LED LED2 weiterleitet und dort einkoppelt.

Nunmehr kann die zweite LED LED2 (als überwachte LED) selektiv kurzzeitig durch Schliessen des steuerbaren Schalters S4 überbrückt werden. Für diesen Zeitraum der Überbrückung (also die Überbrückungsphase) wird nun die zweite LED LED2 durch das Entkoppelglied DB2 von dem speisenden Schaltregler K2 getrennt. Über die Erfassungsschaltung Sense2 kann nun der Strom durch die zweite LED LED2 als überwachte LED erfasst werden.

Die Erfassungsschaltung kann für diese Überbrückungsphase zugeschaltet werden, sie kann aber auch dauerhaft mit der zu überwachenden LED verbunden sein und nur für die Überbrückungsphase zur Erfassung des Stromes durch die überwachte LED ausgewertet werden.

Vorzugsweise weist der Schaltregler K2 eine Stromquellencharakteristik auf. Insbesondere weist der als Tiefsetzsteller ausgebildete Schaltregler K2 eine Stromregelung auf, so dass der Strom durch die LED LED2 konstant gehalten wird (zumindest während der Taktphasen beim PWM Dimmen).

Diese Anordnung bietet den Vorteil, dass bei einer kurzzeitigen Überbrückung durch den steuerbaren Schalter S4 der Strom von diesem übernommen wird, wobei der Schaltregler K2 durch dieses Überbrücken nicht in seinem Betrieb gestört wird. Ein kurzzeitiges Überbrücken der LED LED2 wirkt sich somit weder negativ auf die Regelschleife noch auf das abgestrahlte Licht aus.

Wenn beide Schaltregler K1 und K2 jeweils die Elemente des steuerbaren Schalters S2 bzw. S4 und des Entkoppelgliedes DB1 bzw. DB2 sowie eine Erfassungsschaltung aufweisen, können sich die beiden LED (LED1 bzw. LED2) gegenseitig überwachen. Es besteht wie bereits erläutert vorzugsweise eine optische Kopplung OK zwischen den beiden LED und beide können jeweils kurzzeitig überbrückt und entkoppelt werden.

Ein weiteres vergleichendes Beispiel für eine Kalibrierungsmessung soll anhand der Fig. 4 erläutert werden.

Eine Kalibrierungsmessung kann beispielsweise auch mit einer Farbmessung mit einem Sensor 6 (beispielsweise ein RGB Farbsensor, vorzugsweise ein CCD Sensor) durchgeführt werden. Der Sensor 6 kann aber auch durch mehrere Photodioden gebildet werden, die jeweils einen Farbfilter aufweisen, so dass die Photodioden nur durch bestimmte Wellenlängen oder Wellenlängenbereiche angeregt werden können.

Für die Durchführung einer Kalibrierungsmessung kann ein Sensor 6 als zusätzlicher Sensor mit der Vorrichtung gekoppelt werden und die erfindungsgemäße Vorrichtung unter Zuhilfenahme des Sensors 6 kalibriert werden.

Bei der Kalibrierung können der Farbort und / oder die Intensität der LED gespeichert werden, dass diese Informationen können in dem Speicher abgelegt werden. Bei der Kalibrierung können die einzelnen LED-Module 5 nacheinander eingeschaltet und kalibriert werden. Die Kalibrierung kann zur Bestimmung der Farben der angeschlossenen LED-Module 5 dienen. Dabei werden die einzelnen Farben oder Farborte und / oder die Intensitäten der jeweils angesteuerten LEDs bestimmt.

Vorzugsweise wird bei der Kalibrierung sowohl eine Messung mit der als Photodiode verwendeten zweiten LED LED2 als auch mit dem Sensor 6 durchgeführt, wenn die erste LED LED1 betrieben wird.

Anhand der Messung mit dem Sensor 6 kann das Messergebnis von der Messung mit der zweiten LED LED2 abgeglichen werden. Beispielsweise können Referenzwerte in einer Tabelle in dem Speicher abgelegt werden.

Zur Kalibrierung können eine oder mehrere LED-Module 5 abgeschaltet werden. Dabei können auch innerhalb eines LED-Moduls 5 einzeln ansteuerbare Kanäle selektiv abgeschaltet werden, so dass die einzeln ansteuerbaren LED auf einem LED-Modul 5 selektiv abgeschaltet werden können.

Zur Kalibrierung kann jeweils auch nur ein LED-Modul 5 bzw. nur ein Kanal eines LED-Moduls 5 eingeschaltet werden.

Der Sensor 6 kann so platziert sein, dass er einen Teil des von den LED-Modulen 5 abgestrahlten Lichtes empfangen kann.

Der Sensor 6 kann so platziert ist, dass er gegen Umgebungslicht abgeschottet ist und nur von den LED-Modulen 5 abgestrahltes Licht empfangen kann. Diese Abschottung kann durch eine Abdeckung erfolgen, die speziell für die Kalibrierungsmessung angebracht wird. Auf dieser Abdeckung 11 kann sich der Sensor 6 befinden. Der Sensor 6 kann aber auch auf dem Reflektor 10 der LED Leuchte platziert werden.

Der Sensor 6 kann so platziert sein, dass er direkt oder indirekt das Licht der LED des LED-Moduls 5 empfängt.

Aus der Kombination der einzelnen Kalibrierungsmessungen, die nacheinander durchgeführt werden, kann die Zuordnung der Farben und für die Ausgabe einer gewünschten Farbe durch die LED Beleuchtung erforderliche Mischung der einzelnen LED ermittelt werden.

## Patentansprüche

1. Vorrichtung zum Betreiben von LEDs, aufweisend ein Treiber-Modul (1) und ein von dem Treiber-Modul (1) angesteuertes LED-Modul (5) mit wenigstens zwei LEDs (LED1, LED2), wobei die LEDs so platziert sind, dass eine zweite LED (LED2) zumindest einen Teil des von einer ersten LED (LED1) emittierten Lichts empfängt,
- wobei das Treiber-Modul (1) einen Schaltregler enthält,
- wobei der Schaltregler zur Speisung einer Serienschaltung der wenigstens zwei LEDs (LED1, LED2) ausgelegt ist,
- wobei der Schaltregler zudem so ausgelegt ist, dass er zumindest in einem Betriebsmodus eine erste LED (LED1) so steuert, dass sie von einem Strom durchflossen wird und dadurch Licht emittiert,
und
- wobei die Vorrichtung eine Erfassungsschaltung umfasst, durch die mittels einer Messung im Betriebsmodus ein Betriebsparameter des LED-Moduls (5) ermittelbar ist, und wobei die Vorrichtung ferner **dadurch gekennzeichnet ist, dass**
- parallel zu der zweiten LED (LED2) ein steuerbarer Schalter (S4) angeordnet ist, wobei der steuerbare Schalter (S4) dazu ausgelegt ist, im Betriebsmodus durch ein Schließen die zweite LED (LED2) zu überbrücken, wodurch die zweite LED (LED2), die zumindest einen Teil des Lichts der ersten LED (LED1) empfängt, in einem Reversbetrieb als Photodiode genutzt wird,
- der Strom durch die zweite LED (LED2) im Betriebsmodus mittels der Erfassungsschaltung als der Betriebsparameter ermittelbar ist und
- ein Entkoppelglied (DB2) in Serie mit der zweiten LED (LED2) angeordnet ist, wodurch die zweite LED (LED2) für den Zeitraum der Überbrückung vom Schaltregler trennbar ist.

2. Vorrichtung zum Betreiben von LEDs, nach Anspruch 1,
**dadurch gekennzeichnet,**
**dass** der Strom der Leckstrom der zweiten LED (LED2) ist.

3. Vorrichtung zum Betreiben von LEDs, nach einem der Ansprüche 1 oder 2,
**dadurch gekennzeichnet,**
**dass** die Strommessung anhand einer Messung des differentiellen Widerstandes der zweiten LED (LED2) erfolgt.

4. Vorrichtung zum Betreiben von LEDs, nach Anspruch 1,
**dadurch gekennzeichnet,**
**dass** eine optische Kopplung (OK) der beiden LEDs (LED1, LED2) über eine Teilreflexion oder Totalreflexion innerhalb des LED-Moduls (5) oder innerhalb der das LED-Modul (5) umgebenden Leuchte erfolgt.

5. Vorrichtung zum Betreiben von LEDs, nach einem der Ansprüche 1 bis 4,
**dadurch gekennzeichnet,**
**dass** die Messung an der zweiten LED (LED2) zur Ermittlung eines Betriebsparameters in regelmäßigen Abständen wiederholbar ist.

6. Vorrichtung zum Betreiben von LEDs, nach einem der Ansprüche 1 bis 5,
**dadurch gekennzeichnet,**
**dass** die Messung an der zweiten LED (LED2) zur Ermittlung eines Betriebsparameters durch einen Steuerbefehl initiierbar ist.

7. Vorrichtung zum Betreiben von LEDs, nach einem der Ansprüche 1 bis 6,
**dadurch gekennzeichnet,**
**dass** die Vorrichtung einen Speicher zum Speichern des Betriebsparameters aufweist.

8. Vorrichtung zum Betreiben von LEDs, nach einem der Ansprüche 1 bis 7,
**dadurch gekennzeichnet,**
**dass** die Messung an der zweiten LED (LED2) zur Ermittlung eines Betriebsparameters während des Betriebs für eine so kurze Zeitspanne erfolgt, dass das menschliche Auge diese Messung nicht wahrnehmen kann.

9. Vorrichtung zum Betreiben von LEDs, nach einem der Ansprüche 1 bis 8,
**dadurch gekennzeichnet,**
**dass** die zweite LED (LED2) mit weiteren LED des LED-Moduls (5) optisch gekoppelt ist.

10. Leuchte aufweisend eine Vorrichtung zum Betreiben von LEDs nach einem der vorangegangen Ansprüche.

11. Verfahren zum Betreiben von LEDs mittels einer Vorrichtung nach einer der vorhergehenden Ansprüche 1 bis 9, wobei:
- in dem Betriebsmodus die erste LED (LED1) mittels des Schaltreglers so angesteuert wird, dass sie von einem Strom durchflossen wird und dadurch Licht emittiert;
- mittels der Messung der Erfassungsschaltung eine Ermittlung des Betriebsparameters des LED-Moduls (5) erfolgt;
**dadurch gekennzeichnet, dass**
- die zweite LED (LED2) durch das Schließen des steuerbaren Schalters (S4) in dem Reversbetrieb als Photodiode betrieben wird und zumindest einen Teil des Lichtes der ersten LED (LED1) empfängt; und
- der Strom durch die zweite LED (LED2) mittels der Erfassungsschaltung als Betriebsparameter ermittelt wird.

## Claims

1. Device for operating LEDs, comprising a driver module (1) and an LED module (5) controlled by the driver module (1) with at least two LEDs (LED1, LED2), wherein the LEDs are so positioned that a second LED (LED2) receives at least part of the light emitted by a first LED (LED1),
- wherein the driver module (1) contains a switching regulator,
- wherein the switching regulator is designed to supply a series connection to the at least two LEDs (LED1, LED2),
- wherein the switching regulator is also so designed that it controls a first LED (LED1) at least in one operating mode, so that it is traversed by a current and thereby emits light, and
- wherein the device comprises a detection circuit, by means of which an operating parameter of the LED module (5) may be detected through a measurement in the operating mode, and
- wherein the device is further **characterized in that**
- a controllable switch (S4) is arranged parallel to the second LED (LED2), wherein the controllable switch (S4) is designed to bridge the second LED (LED2) in the operating mode upon closing, wherein the second LED (LED2), which receives at least a part of the light of the first LED (LED1), is used in a reverse operation as a photodiode,
- the current through the second LED (LED2) in the operating mode is detected as the operating parameter by means of the detection circuit, and
- a decoupling member (DB2) is arranged in series with the second LED (LED2), wherein the second LED (LED2) may be separated from the switching regulator during the bridging period.

2. Device for operating LEDs according to claim 1,
**characterized in that**
the current is the leakage current of the second LED (LED2).

3. Device for operating LEDs according to one of the claims 1 or 2,
**characterized in that**
the current measurement is based on a measurement of the differential resistance of the second LED (LED2).

4. Device for operating LEDs according to claim 1,
**characterized in that**
an optical coupling (OK) of the two LEDs (LED1, LED2) takes place via a partial reflection or total reflection within the LED module (5), or within the luminaire surrounding the LED module (5).

5. Device for operating LEDs according to one of the claims 1 to 4,
**characterized in that**
the measurement at the second LED (LED2) may be repeated at regular intervals to determine an operating parameter.

6. Device for operating LEDs according to one of the claims 1 to 5,
**characterized in that**
the measurement at the second LED (LED2) may be initiated by a control command to determine an operating parameter.

7. Device for operating LEDs according to one of the claims 1 to 6,
**characterized in that**
the device has a memory for storing the operating parameter.

8. Device for operating LEDs according to one of the claims 1 to 7,
**characterized in that**
the measurement at the second LED (LED2) to determine an operating parameter during operation takes place for such a short period of time that the human eye can not perceive this measurement.

9. Device for operating LEDs according to one of the claims 1 to 8,
**characterized in that**
the second LED (LED2) is optically coupled to another LED of the LED module (5).

10. Luminaire comprising a device for operating LEDs according to one of the preceding claims.

11. Method of operating LEDs by means of a device according to one of the preceding claims 1 to 9, wherein:
- In the operating mode, the first LED (LED1) is controlled by means of the switching regulator so that it is traversed by a current and thereby emits light;
- By means of the measurement by the detection circuit, a determination of the operating parameter of the LED module (5) takes place;
**characterized in that**
- The second LED (LED2) is operated by closing the controllable switch (S4) in the reverse operation as a photodiode, and receives at least a part of the light of the first LED (LED1); and
- The current through the second LED (LED2) is detected by means of the detection circuit as an operating parameter.

## Revendications

1. Dispositif de commande de LED, comprenant un module pilote (1) et un module à LED (5) contrôlé par le module pilote (1), avec au moins deux LED (LED1, LED2), les LED étant disposées de façon à ce qu'une deuxième LED (LED2) reçoive au moins une partie de la lumière émise par une première LED (LED1),
- le module pilote (1) contenant un régulateur à commutation,
- le régulateur à commutation étant conçu pour l'alimentation d'un branchement en série des au moins deux LED (LED1, LED2),
- le régulateur à commutation étant en outre conçu de façon à ce qu'il contrôle, au moins dans un mode de fonctionnement, une première LED (LED1) de façon à ce qu'elle soit traversée par un courant et donc émette de la lumière et
- le dispositif comprenant un circuit de mesure qui permet, au moyen d'une mesure dans le mode de fonctionnement, de déterminer un paramètre de fonctionnement du module à LED (5) et le dispositif étant en outre **caractérisé en ce que**
- parallèlement à la deuxième LED (LED2) est disposé un commutateur contrôlable (S4), le commutateur contrôlable (S4) étant conçu pour ponter la deuxième LED (LED2) dans le mode de fonctionnement par une fermeture, ce qui fait que la deuxième LED (LED2), qui reçoit au moins une partie de la lumière de la première LED (LED1), est utilisée dans un mode inverse en tant que photodiode,
- le courant traversant la deuxième LED (LED2) dans le mode de fonctionnement peut être déterminé au moyen du circuit de mesure en tant que paramètre de fonctionnement et
- un organe de découplage (DB2) est branché en série avec la deuxième LED (LED2), ce qui permet de séparer la deuxième LED (LED2) du régulateur à commutation pendant la période de pontage.

2. Dispositif de commande de LED selon la revendication 1,
**caractérisé en ce que**
le courant est le courant de fuite de la deuxième LED (LED2).

3. Dispositif de commande de LED selon l'une des revendications 1 ou 2,
**caractérisé en ce que**
la mesure du courant a lieu à l'aide d'une mesure de la résistance différentielle de la deuxième LED (LED2).

4. Dispositif de commande de LED selon la revendication 1,
**caractérisé en ce que**
un couplage optique (OK) de deux LED (LED1, LED2) a lieu par l'intermédiaire d'une réflexion partielle ou d'une réflexion totale à l'intérieur du module à LED (5) ou à l'intérieur du luminaire entourant le module à LED (5).

5. Dispositif de commande de LED selon l'une des revendications 1 à 4,
**caractérisé en ce que**
la mesure au niveau de la deuxième LED (LED2) pour la détermination d'un paramètre de fonctionnement peut être répétée à des intervalles réguliers.

6. Dispositif de commande de LED selon l'une des revendications 1 à 5,
**caractérisé en ce que**
la mesure au niveau de la deuxième LED (LED2) pour la détermination d'un paramètre de fonctionnement peut être initiée par une instruction de commande.

7. Dispositif de commande de LED selon l'une des revendications 1 à 6,
**caractérisé en ce que**
le dispositif comprend une mémoire pour l'enregistrement du paramètre de fonctionnement.

8. Dispositif de commande de LED selon l'une des revendications 1 à 7,
**caractérisé en ce que**
la mesure au niveau de la deuxième LED (LED2) pour la détermination d'un paramètre de fonctionnement a lieur pendant le fonctionnement pendant une courte période de façon à ce que l'oeil humain ne puisse pas percevoir cette mesure.

9. Dispositif de commande de LED selon l'une des revendications 1 à 8,
**caractérisé en ce que**
la deuxième LED (LED2) est couplée optiquement avec d'autres LED du module à LED (5).

10. Luminaire comprenant un dispositif de commande de LED selon l'une des revendications précédentes.

11. Procédé de commande de LED au moyen d'un dispositif selon l'une des revendications précédentes 1 à 9 :
- dans le mode de fonctionnement, la première LED (LED1) étant contrôlée au moyen du régulateur à commutation de façon à ce qu'elle soit parcourue par un courant et à ce qu'elle émette donc de la lumière ;
- une détermination du paramètre du module à LED (5) ayant lieu au moyen de la mesure du circuit de mesure ;
**caractérisé en ce que**
- la deuxième LED (LED2) est utilisée, du fait la fermeture du commutateur contrôlable (S4), dans le mode inverse, en tant que photodiode et reçoit au moins une partie de la lumière de la première LED (LED1) ; et
- le courant traversant la deuxième LED (LED2) est déterminé en tant que paramètre de fonctionnement au moyen du circuit de mesure.
